# EUROPÄISCHE PATENTSCHRIFT

(11) **EP 2 388 230 B1**
(45) Veröffentlichungstag und Bekanntmachung des Hinweises auf die Patenterteilung: **17.07.2013**
(21) Anmeldenummer: 10014473.2
(22) Anmeldetag: 11.11.2010
(51) Int. Cl.: B67B 7/18

(54) **Drehöffner,besonders für Drehverschlüsse von Flaschen oder dergleichen**
Rotating opener, particularly for twist tops of bottles or similar
Dispositif d'ouverture rotatif, notamment pour fermetures rotatives de bouteilles ou analogues

(30) Priorität: 24.11.2009 AT 18642009
(43) Veröffentlichungstag der Anmeldung: 23.11.2011
(73) Patentinhaber: Schwarzenbrunner, Josef, 5340 St. Gilgen (AT); Schwatzenbrunner, Bernd, 5340 St. Gilgen (AT)
(72) Erfinder: Schwarzenbrunner, Bernd, 5340 St.Gilgen (AT)

(56) Entgegenhaltungen:
- DE-U1- 29 800 091
- GB-A- 1 501 774
- GB-A- 2 275 918
- US-B1- 6 263 761
- US-B1- 7 051 621

## Beschreibung

Die Erfindung bezieht sich auf einen Drehöffner, besonders für Drehverschlüsse von Flaschen oder dgl., bei welchem zwei Klemmbügel in denen je eine Klemmhalbschale eingepasst ist.

### Stand der Technik:

Es sind zahlreiche Drehöffner bekannt geworden, welche die Flaschenverschlüsse umgreifen und händisch an den Verschluss angepresst werden. Auch sind solche Drehöffner mit Federn ausgerüstet, wobei diese Federn die Klemmbügel in eine Offenstellung bewegen. Ein gattungsgemäßer Drehöffner ist aus der GB2275918 bekannt.

### Aufgabe der Erfindung:

Der Erfindung liegt die Aufgabe zu Grunde, einen Drehöffner zu schaffen, welcher zur Präsentation von Getränken (Wein, Sekt, alkoholfreie Getränke) in der Gastronomie und sonstigen Gebrauch geeignet ist und der ein leichtes tischgerechtes Öffnen der immer häufiger verwendeten Drehschaubverschlüsse ermöglicht. Auch zum Öffnen von beliebigen Drehverschlüssen kann der erfindungsgemäße Drehöffner eingesetzt werden.

### Lösung der gestellten Aufgabe:

Die Aufgabe wird dadurch gelöst, dass zumindest ein Zahn in den Drehverschluss umgreifenden Klemmschalen der Klemmbügel durch mindest eine Feder form- und/oder reibschlüssig an den Drehverschluss angepresst wird.

### Effekte der Erfindung:

Der Öffner besitzt Anschläge 1 und 2, mit welchem dieser sofort an die richtige Position am Verschluss angebracht wird. Klemmbügel 4 und 5 mit integrierten Zähnen 7 und 8 werden mit einer oder mehreren Federn 11 auf den Drehverschluss gepresst. Diese Zähne 7, 8 greifen in die Rändelung oder sonstigen ausgeführten Drehverschlusse formschlüssig ein. Als Federn 11 können sowohl Spiralfedern, Blattfedern als auch Zugschraubenfedern (im Bereich der Klemmbügel) verwendet werden. Die Scharniergelenke (9) stellen die bewegliche Verbindung und somit den gleichmäßigen Kraftansatz am Drehverschluss zwischen den Klemmbügeln 4 und 5 her. Weiteres ermöglichen die Scharniergelenke (9) für die hergestellte Größe des Öffners die gesamte Bereichsweite abzudecken. Sobald der Öffner am Drehverschluss angebracht worden ist, hält die Federkraft den Öffner selbständig fest.

Somit stehen der Bedienungskraft in der Gastronomie (bzw. sonstiger Gebrauch) stets beide Hände zum Anbieten und Öffnen der Getränkeflasche (Weinflasche) frei zur Verfügung. Durch die beginnende händische Drehbewegung und damit einen weiteren dosierten Anpressdruck auf den Drehverschluss, bricht die perforierte Linie bzw. die Sollbruchstelle des Verschlusses, in einem drehbaren und fixem Teil. Der fixe Teil verbleibt am Behälter und hatte die Aufgabe eine ungewollte Öffnung zu verhindern. Die weitere Drehbewegung bis zum Abnehmen des Drehverschlusses erfolgt ohne weiteren händisch Druck auf den Drehverschluss, da die Federn 11 ständig soviel Druck ausüben, dass der Öffner am Verschluss aufgepresst bleibt. Der Federdruck wirkt auf die Klemmbügel 4, 5 im gesamten Öffnungsbereich des Drehverschlusses. Es besteht somit die Möglichkeit zum weiteren Drehen des Verschlusses nur einen Finger in die Endrundung 12 des Öffners einzulegen.

Die Drehbewegung kann sowohl am Drehverschluss, am Behälter oder an beiden Gegenständen zugleich durchgeführt werden. Nach der Abnahme des Drehverschlusses verbleibt dieser im Öffner in der Klemmschale 6 eingeklemmt. Es wird durch händisches Öffnen der Klemmbügel 4 und 5 in dem ein Gegendruck auf die Federn 11 entsteht der Drehverschluss frei und kann entnommen werden. Muss bei anderen bekannten Drehöffnern eine ständige physische Presskraft angewandt werden, um die oder den Öffnungsbügel etc. an den Verschluss so fest anzupressen um beim Öffnen die Anpresskraft für ein Öffnen zu erreichen wird bei gegenständlichem Öffner zusätzlich eine unterstützende Federkraft, welcher Art auch immer verwendet. Nach dem Brechen der Perforierung bzw. Sollbruchstelle ist bei der weiteren Drehung des Verschlusses keine physische Anpresskraft mehr erforderlich, da der Federdruck die Klemmbügel 4, 5 unverrückbar auf den Drehverschluss presst. Der Federdruck ist im gesamten

Öffnungsbereich des Drehverschlusses wirksam und wird je nach erforderlichem Druck ausgestattet. Die Drehbewegung kann sowohl am Drehverschluss, am Behälter oder an beiden Gegenständen zugleich durchgeführt werden. Nach der Abnahme des Drehverschlusses verbleibt dieser im Öffner eingeklemmt. Es wird durch händisches öffnen der Klemmbügel 4, 5 in dem ein Gegendruck auf die Federn 11 entsteht der Drehverschluss frei und kann entnommen werden. Die Prägungen 14 an den Klemmbügeln 4, 5 sollen u.a. für Werbezwecke genutzt werden. Eventuell vorhandene Ausnehmungen (Durchbrechungen) 13 dienen der Gewichtserleichterung. Alle Konstruktionsteile können aus Metall, Stahl, Holz, Stein, Keramik, Kunststoffen und sonstigen Werkstoffen hergestellt werden. Überdies können die Klemmbügel 4, 5 des erfindungsgemäßen Drehöffners aus einem ebenen Zuschnitt gefertigt werden. Auch die Herstellung durch ein Gieß - Pressverfahren aus Metall, Kunststoff oder anderen formbaren Materialien ist möglich und vorgesehen.

### Aufzählung und Kurzbeschreibungen der Zeichnungen:

In den Zeichnungen ist der Erfindungsgegenstand als zweckmäßiges Ausführungsbeispiel dargestellt.

Die Figur 1 ist eine "3D-Ansicht", die Figur 2 und 3 sind Ansichten, die Figur 4 ist ein Schnitt, die Figuren 5 und 6 sind Halbfertigwaren (Ansicht) um die Gestaltung besser überschauen zu können.

### Figurenbeschreibung:

Generelle Beschreibung aller Teile in den dargestellten Figuren.

Höhenanschlag 1, 2 des Öffners auf dem Drehverschluss, mit den Anschlag - verbindungen 3 und mit den Klemmbügel 4, 5 verbunden. Mit den integrierten Zähnen 7, 8 welche mit den Klemmbügeln 4, 5 verbunden sind und mit den Scharnier - Gelenken 9 zusammenhängen, wird dadurch der Anpressdruck auf den Verschluss gleichmäßig verteilt wird. Zähne 7, 8 zum festen und rutschfestem Angriff an den Drehverschluss welche in den Klemmhalbschalen 6 integriert sind. Scharnier - Gelenk 9, welches die Klemmbügel 4, 5 verbindet und wahlweise eine entsprechende Öffnungsgröße des Öffners zu ermöglicht und einen gleichmäßigen verteilten Druck auf den Verschluss aufteilt. Scharnier - Gelenk 9 und Feder(n) 11, pressen die Klemmbügel 4, 5 an den Drehverschluss. Endrundung 12 gibt die Möglichkeit mit einem Finger nach dem brechen der Perforierung bzw. Sollbruchstelle die weitere Öffnungsdrehbewegung durchzuführen.

Fig. 5 und Fig. 6 dienen zur besseren der Veranschaulichung.

## Patentansprüche

1. Drehöffner, besonders für Drehverschlüsse von Flaschen oder dergleichen, bei welchem zwei Klemmbügel (4, 5) in denen je eine integrierte Klemmhalbschale (6) mit Aufsetzanschlag, gelenkig verbunden ist, und der
zumindest ein Zahn (7, 8) in den den Drehverschluss (15) umgreifenden Klemmhalbschalen (6) der Klemmbügel (4, 5) aufweist, **dadurch gekennzeichnet, dass** der zumindest ein zahn (7,8) durch mindest eine Feder (11) form- und/oder reibschlüssig an den Drehverschluss (15) angepresst wird.

2. Drehöffner nach Patentanspruch 1,
**dadurch gekennzeichnet, dass**
die Zähne (7, 8) in spitzem Winkel von den Innenflächen der Klemmhalbschalen (6) in Öffnungsdrehrichtung nach Innen ragen.

3. Drehöffner nach Patentanspruch 1 oder 2,
**dadurch gekennzeichnet, dass**
die Anschläge (1, 2) über schmale Verbindungen (3) mit den Klemmhalbschalen (6) verbunden sind.

4. Drehöffner nach Patentanspruch 3,
**dadurch gekennzeichnet, dass**
die Klemmbügel (4, 5) über zumindest ein Scharniergelenk (9) verbunden sind.

5. Drehöffner nach Patentanspruch 4,
**dadurch gekennzeichnet, dass**
die Klemmhalbschalen (6) zwischen dem Scharniergelenk (9) und den Klemmbügeln (4, 5) gelegen sind.

6. Drehöffner nach Patentanspruch 5,
**dadurch gekennzeichnet, dass**
die Federn (11) in das Scharniergelenk (9) eingebaut ist.

7. Drehöffner nach Patentanspruch 6,
**dadurch gekennzeichnet, dass**
die Feder(n) (11) als doppelendige Spiralfeder, welche den Scharnierbolzen (10) welcher glatt, rund und mit zwei Endköpfen ausgestattet ist, lose umschlingen, ausgebildet ist (sind) und deren Enden an den Außenflächen der beiden Klemmbügel (4, 5) vorgespannt anliegen.

8. Drehöffner nach Patentanspruch 7,
**dadurch gekennzeichnet, dass**
am Ende einer oder beider Klemmbügel (4, 5) die Endrundung (12) als Fingerführung vorgesehen ist.

9. Drehöffner nach einem vorangehendenden Patentansprüche,
**dadurch gekennzeichnet, dass**
auf/in den Klemmbügeln (4, 5) Prägungen bzw. Ausnehmungen vorgesehen sind.

10. Drehöffner nach einem vorangehendenden Patentansprüche,
**dadurch gekennzeichnet, dass**
jeder der Klemmbügel (4, 5) aus einem ebenen Zuschnitt hergestellt ist.

11. Drehöffner nach Patentanspruch 10,
**dadurch gekennzeichnet, dass**
die Klemmschalen (6) und Griffenden der Klemmbügel (4, 5) gebogen, die Anschläge (1, 2) abgekantet, die Zähne (7, 8) dreiseitig gestanzt und leicht nach innen gebogen und die Scharniergelenke (9) eingerollt sind.

12. Drehöffner nach einem vorangehendenden Patentansprüche,
**dadurch gekennzeichnet, dass**
die Klemmbügel (4, 5) aus Stahl- oder Leichtmetallblech, insbesonders Edelstahl, vorzugsweise gebürstet, poliert oder kunststoffbeschichtet, gefertigt sind.

13. Drehöffner nach zumindest einem der Patentansprüchen 1-9,
**dadurch gekennzeichnet, dass**
die Klemmbügel (4, 5) oder der gesamte Korpus aus Metallguss oder Kunststoffguss oder aus Holz oder Keramik oder Stein geformt sind.

## Claims

1. Rotating opener particularly for screw caps of bottles or similar that has two clamping brackets (4, 5) in which respectively a clamping semi-shell (6) with an elevated height stopper is integrated and hinged. **Characterized in that** at least one tooth (7, 8) of the hinged clamping half-shells (6) in the clamping brackets (4, 5) is pressed in a form-fit /or frictionally engaged manner on to the screw cap (15) by at least one spring (11).

2. Rotating opener according to patent claim 1, **characterized in that** the teeth (7, 8) protrude at an acute angle inward from the inner surfaces of the clamping semi-shells (6) in the opening rotational direction.

3. Rotating opener according to patent claim 1 or 2, **characterized in that** the elevated height stoppers (1, 2) are connected via a narrow connection (3) with the clamping shells (6).

4. Rotating opener according to patent claim 3, **characterized in that** the clamping brackets (4, 5) are connected via at least a single hinge joint (9).

5. Rotating opener according to patent claim 4, **characterized in that** the clamping semi-shells (6) are located between hinge joint (9) and the clamping brackets (4, 5).

6. Rotating opener according to patent claim 5, **characterized in that** the springs (11) are mounted around / in the hinge joint (9).

7. Rotating opener according to patent claim 6, **characterized in that** the spring(s) (11) as double-ended helical spring(s), whether smooth, round and equipped with two end heads, encompassed around the hinge pin (10), the spring ends lie in tension on the outer surfaces of the two clamping brackets (4, 5 ).

8. Rotating opener according to patent claim 7, **characterized in that** a hooked end at the end of one or both of the clamping brackets (4, 5) is provided for as finger guide (12).

9. Rotating opener according to any above claims, **characterized in that** on / in the clamping brackets (4, 5) embossment or recesses are present.

10. Rotating opener according to any above patent claims, **characterized in that** each of the clamping brackets (4, 5) is made from a flat blank.

11. Rotating opener according to patent claim 10, **characterized in that** the clamping semi-shells (6) and the handle ends of the clamping brackets (4, 5) are bent, elevated height stoppers (1, 2) folded, the teeth (7, 8) are punched on three sides and protrude bent inward slightly (acute) angled and that the hinges (9) are rolled.

12. Rotating opener according to any above patent claims end, **characterized in that** the clamping brackets (4, 5) are made of steel or an alloy metal, especially stainless steel, preferably satin / brushed finish, polished or plastic coated.

13. Rotating opener according to at least one of the patent claims 1-9, **characterized in that** the clamping brackets (4, 5) or the entire body is formed of cast metal or moulded plastic or wood, or ceramic, or stone.

## Revendications

1. Dispositif d'ouverture particulièrement pour fermetures à vis de bouteilles ou analogue, qui possède deux étriers de serrage (4,5) avec une demi coquille de serrage intégrée (6), disposant d'une butée de hauteur, liés par une charnière. Il est caractérisé qu'au moins une dent (7,8) est pressée par au moins un ressort (11) contre la fermeture rotative (15) dans une complémentarité de forme et/ou par friction.

2. Dispositif d'ouverture selon la revendication 1, **caractérisé en ce que** les dents (7,8) décrivent un angle aigu de l'intérieur de la demi-coquille (6) vers l'intérieur dans le sens de rotation de l'ouverture.

3. Dispositif d'ouverture selon la revendication 1 ou 2, **caractérisé en ce que** les butées de hauteur (1,2) sont reliées par des connexions étroites aux demi-coquilles.

4. Dispositif d'ouverture selon la revendication 3, **caractérisé en ce que** les étriers de serrage (4,5) sont reliés par au moins une charnière.

5. Dispositif d'ouverture selon la revendication 4, **caractérisé en ce que** les demi-coquilles (6) sont situées entre les charnières (9) et les étriers de serrage (4,5).

6. Dispositif d'ouverture selon la revendication 5, **caractérisé en ce que** les ressorts (11) sont intégrés dans la charnière.

7. Dispositif d'ouverture selon la revendication 6, **caractérisé en ce que** les ressorts (11), sous forme de ressorts en spirale, entourent l'axe de charnière (10) rond, ayant une surface lisse et muni de deux têtes d'extrémité, et dont les bouts s'appliquent avec une précontrainte contre les faces extérieures des deux étriers de serrage.

8. Dispositif d'ouverture selon la revendication 7, **caractérisé en ce que** le bout arrondi d'un ou des deux étriers de serrage (4,5) sont prévus en tant que guide-doigt.

9. Dispositif d'ouverture selon des revendications précédentes, **caractérisé en ce que** des marques resp. évidements sont prévus sur/dans les étriers de serrage

10. Dispositif d'ouverture selon des revendications précédentes, **caractérisé en ce que** les deux étriers de serrage (4,5) sont produits à partir d'un flan plat.

11. Dispositif d'ouverture selon la revendication 10, **caractérisé en ce que** la demi-coquille de serrage (6) et les extrémités du manche des étriers de serrage (4,5) sont courbées, les butées de hauteur (1,2) sont repliées, les dents (7,8) sont estampées sur trois côtés et pliées vers l'intérieur, et les charnières (9) sont enroulées.

12. Dispositif d'ouverture selon des revendications précédentes, **caractérisé en ce que** les étriers de serrage (4,5) sont fabriqués de tôles en acier ou en alliage léger, brossées, polies, ou revêtues en plastique.

13. Dispositif d'ouverture selon au moins une revendication 1-9, **caractérisé en ce que** les étriers de serrage (4,5) ou le corps entier sont fabriqués en métal coulé, en plastique moulé, bois ou céramique ou pierre.
